# EUROPÄISCHE PATENTSCHRIFT

(11) **EP 0 681 411 B1**
(45) Veröffentlichungstag und Bekanntmachung des Hinweises auf die Patenterteilung: **29.01.2003**
(21) Anmeldenummer: 94107143.3
(22) Anmeldetag: 06.05.1994
(51) Int. Cl.: H04R 25/02, H04R 25/00

(54) **Programmierbares Hörgerät**
Programmable hearing aid
Prothèse auditive programmable

(43) Veröffentlichungstag der Anmeldung: 08.11.1995
(73) Patentinhaber: Siemens Audiologische Technik GmbH, 91058 Erlangen (DE)
(72) Erfinder: Meyer, Wolfram, Dipl.-Ing. (FH), D-91096 Möhrendorf (DE)
(74) Vertreter: Berg, Peter, Dipl.-Ing.

(56) Entgegenhaltungen:
- EP-A- 0 064 042
- EP-A- 0 132 216
- EP-A- 0 537 026
- EP-A- 0 578 019
- DE-A- 3 205 685
- US-A- 5 040 215
- US-A- 5 303 306

## Beschreibung

Die Erfindung betrifft ein programmierbares Hörgerät, mit einem in seinen Übertragungseigenschaften zwischen Mikrofon und Hörer auf verschiedene Übertragungscharakteristika einstellbaren Verstärker- und Übertragungsteil.

Aus der EP 0 064 042 B1 ist eine Schaltungsanordnung für ein Hörgerät bekannt, bei dem in dem Hörgerät selbst in einem Speicher beispielsweise die Parameter für acht verschiedene Umgebungssituationen abgespeichert sind. Durch Betätigen eines Schalters wird eine erste Gruppe von Parametern abgerufen und steuert über eine Steuereinheit einen zwischen Mikrofon und Hörer eingeschalteten Signalprozessor, der dann eine erste für eine vorgesehene Umgebung bestimmte Übertragungsfunktion einstellt. Über einen Schalter können alle acht Übertragungsfunktionen nacheinander abgerufen werden, bis die gerade passende gefunden ist. Andererseits ist auch ein automatisches Umschalten zwischen fest programmierten Übertragungsfunktionen vorgesehen, wenn der Benutzer z.B. von einer geräuschvollen Umgebung in eine ruhige Umgebung kommt oder umgekehrt. Auch diese Umschaltung erfolgt zyklisch. Will man andere als die gespeicherten Übertragungsfunktionen einstellen, dann muß der nicht flüchtige Speicher durch eine externe Programmiereinheit gelöscht und durch diese erneut programmiert werden.

Aus der EP 0 537 026 A2 ist ein in der Hand haltbares, portables Programmiergerät zur Programmierung von Hörgeräten bekannt. Das Programmiergerät umfasst Eingabemittel, um Parameter zur Verarbeitung von Audiosignalen in dem Hörgerät einzustellen. Die Parameter werden an einem Display angezeigt. Das bekannte Programmiergerät erlaubt die Speicherung zweier Sätze von Parametern zur Programmierung eines binauralen Hörgerätesystems mit zwei Hörgeräten.

Aus der US 5,040,215 ist ein Spracherkennungsgerät mit einer Spracheingabeeinheit und einer Sprachanalyseeinheit bekannt, wobei die Sprachanalyseeinheit neuronale Strukturen und Fuzzy-Logik umfasst.

Aus der US 5,303,306 ist ein Hörgerät bekannt, welches mittels einer Infrarot-Fernbedienung kontrollierbar ist. Die Fernbedienung umfasst Bedienelemente zur Einstellung der Lautstärke sowie zur Anpassung des Hörgerätes an verschiedene Hörsituationen. Bei Betätigung eines Bedienelementes werden neue Schaltkreis-Einstellungen von der Fernbedienung zum Hörgerät übertragen. In der Fernbedienung ist ein aus einem Audiogramm des Hörgeräteträgers gewonnener Grundparametersatz gespeichert, der durch Betätigung eines Bedienelementes modifiziert und zum Hörgerät übertragen wird.

Aus der DE 32 05 685 A1 ist ein Hörgerät bekannt, das einen Mikrorechner zur Festlegung der Übertragungsfunktion aufweist. Zur Selbstkorrektur der Übertragungsfunktion durch den Hörgeräteträger ist eine Korrekturvorrichtung vorgesehen, durch die nacheinander Messtöne erzeugbar sind. In Abhängigkeit der Reaktion des Hörgeräteträgers, also in Abhängigkeit seiner Hörschwelle bezüglich des jeweiligen Messtones im Vergleich zu einer gespeicherten Hörnorm, wird eine Korrektur der entsprechenden Übertragungsdaten vorgenommen und in einem nicht flüchtigen, veränderbaren Speicher abgelegt. Die Reaktion des Hörgeräteträgers kann dabei entweder subjektiv über eine Taste oder objektiv durch Stapediusreflexmessung über einen Drucksensor am Trommelfell erfasst werden.

Ferner ist aus der DE 36 42 828 C2 ein fernsteuerbares, proprogrammierbares Hörgerät bekannt, mit in seinen Übertragungseigenschaften zwischen Mikrofon und Hörer wahlweise auf verschiedene Übertragungscharakteristika einstellbarem Verstärker- und Übertragungsteil, mit einem externen Steuergerät mit einem Sender für die drahtlose Übertragung von Steuersignalen nach dem Hörgerät und einem darin befindlichen Empfänger zur Aufnahme und Demodulation von Steuersignalen. Bei diesem Hörgerät ist in den einzelnen Stufen des Übertragungskanals vom Mikrofon zum Hörer eine Basis-Übertragungscharakteristik fest eingestellt. Andere Übertragungscharakteristika sind in einem externen Steuergerät abgespeichert und können wahlweise durch Betätigen eines Schalters oder einer Drucktaste ausgewählt und mit Hilfe des in dem externen Steuergerät eingebauten Senders an den in dem Hörgerät vorgesehenen Empfänger übertragen werden. Diese von dem Hörgerät aufgenommenen Signale dienen nach Demodulation und entsprechender Verarbeitung der Einstellung einer anderen Übertragungscharakteristik des Hörgerätes zwischen Mikrofon und Hörer zur Anpassung an eine von mehreren im externen Steuergerät beispielsweise in Form von Steuerparametern digital abgespeicherten Umgebungssituationen. Diese Steuerparameter werden aus dem Audiogramm des Trägers und simulierten Umgebungssituationen ermittelt und in dem Steuergerät gespeichert. Das Audiogramm geht dabei verloren, d.h. es ist nicht mehr reproduzierbar. Das Gleiche gilt für die die Umgebungssituationen darstellenden Daten. Es ist insbesondere nicht mehr feststellbar, wie diese Steuerparameter ermittelt wurden.

Ferner ist aus der DE 32 05 685 A1 ein Hörgerät bekannt, das durch einen Träger selbst programmiert, d.h. auf seine eigene Hörbehinderung eingestellt und gegebenenfalls bei veränderter Hörbehinderung umprogrammiert, werden kann. Zu diesem Zweck kann der Hörbehinderte ein im Hörgerät in einem Speicher liegendes Testprogramm von Testtönen nacheinander abrufen und selbst bei jeweils Erreichen der Hörbarkeitsschwelle einen Schalter betätigen und damit die Speicherung eines Korrekturfaktors für den jeweiligen Testton bewirken. Nach Speicherung dieser Korrekturfaktoren errechnet ein eingebauter Mikroprozessor aus dem in einem Speicher liegenden Normalprogramm und den Korrekturfaktoren die dann gültige Übertragungscharakteristik, die so lange beibehalten wird, bis der Träger in gleicher Weise das Hörgerät umprogrammiert. Eine Anpassung an ständig wechselnde Umgebungssituationen ist dabei weder vorgesehen noch möglich, auch nicht durch Fernsteuerung.

Schließlich ist aus der DE 39 00 588 C2 ein Fernsteuergerät für die drahtlose Steuerung von Hörgeräten bekannt, wobei das externe Fernsteuergerät einen ersten Speicher für die Aufnahme und Speicherung von audiometrischen Daten, einen zweiten Speicher für die Aufnahme von unterschiedlichen Umgebungssituationen kennzeichnenden Daten sowie eine datenverarbeitende Vorrichtung - für die Ermittlung der Gruppen von Steuerparametern aus den audiometrischen Daten und den die Umgebungssituation kennzeichnenden Daten gemäß einem oder mehrerer Algorithmen, die in einem dritten Speicher in Verbindung mit der datenverarbeitenden Vorrichtung gespeichert sind - enthält und wobei die den einzelnen Umgebungssituationen zugeordneten Daten jeweils aus dem zweiten Speicher mit Hilfe einer Tastatur zur Ermittlung der entsprechenden Gruppe von Steuerparametern abrufbar sind. In dem externen Steuergerät ist als datenverarbeitende Vorrichtung ein Mikroprozessor vorgesehen. Das Hörgerät ist mit den im Steuergerät berechneten Steuerparametern programmierbar und damit für eine bestimmte Umgebungssituation fest einstellbar.

Aufgabe der Erfindung ist es, ein programmierbares Hörgerät zu schaffen, das eigenständig unter Berücksichtigung gespeicherter audiometrischer Daten, hörgerätespezifischer Kennwerte und vorgebbaren Algorithmen den wechselnden Umgebungssituationen anpaßbar ist.

Erfindungsgemäß wird diese Aufgabe bei einem programmierbaren Hörgerät gemäß Patentanspruch 1 gelöst.

Aufgrund der ständigen Neuermittlung bzw. Neuberechnung der Einstellparameter vor Ort, d.h. im Hörgerät, ist eine ständige und kontinuierliche automatische Nachführung der Hörgeräteeinstellung an die sich möglicherweise ständig ändernden Umgebungsbedingungen möglich.

Um in weiterer Ausbildung der Erfindung bei der Anpassung der Signalverarbeitung des Hörgerätes auch noch persönliche Daten, Anweisungen und Eindrücke des Hörgeräteträgers mit zu berücksichtigen, wird vorgeschlagen, daß in einem vierten Datenspeicher des Hörgerätes die unscharfen Eingaben des Hörgeräteträgers speicherbar sind, daß der Datenverarbeitungseinheit im Hörgerät ein Fuzzy-Logik-Modul zugeordnet ist und daß das Fuzzy-Logik-Modul aus den unscharfen Eingaben des Hörgeräteträgers, aus resultierenden Signalen aus den audiometrischen Daten, den Hörgerätekenndaten bzw. den gespeicherten Algorithmen sowie gegebenenfalls aus den Steuersignalen der Signalanalyse über die Datenverarbeitungseinheit, die aus den jeweils anliegenden Daten und Signalen ermittelten Hörgeräteeinstelldaten für das Verstärker- und Übertragungsteil bereitstellt.

Danach kann durch drahtgebundene und/oder drahtlose Übermittlung von Informationen (Daten) an das Hörgerät dessen Fuzzy-Logik optimale Einstellparameter für das Hörgerät ermitteln und dieses gemäß den im Hörgerät errechneten Einstellparametern automatisch und optimal einstellen. Im Gegensatz zu den bekannten Hörgeräte-Anpaßsystemen besteht die erfindungsgemäß übermittelte Information nicht aus direkten Einstellparametersätzen. Das erfindungsgemäße Hörgerät besitzt keine Speicher, in denen mehrere direkte Hörgeräteeinstellungen für verschiedene Umgebungssituationen gespeichert sind. Die der jeweiligen Umgebungssituation optimal angepaßte direkte Hörgeräteeinstellung ist weder im Hörgerät vorgespeichert noch wird sie übermittelt, sie wird im Hörgerät berechnet und beeinflußt direkt die Signalverarbeitung des Hörgerätes. Die drahtlos und/oder drahtgebunden übermittelte Dateninformation besteht also aus allgemeiner Information bezüglich der Umgebungsbedingungen sowie bezüglich individueller Eindrücke, Anweisungen und persönlicher Daten des Hörgeräteträgers.

Die Bereitstellung der Informationen für die Fuzzy-Logik kann auch in einer Mischform erfolgen, d.h. die individuellen Eindrücke des Hörgeräteträgers werden mittels Fernsteuerung drahtlos an das Hörgerät übertragen, während dessen die Kriterien der herrschenden Umgebungsbedingungen automatisch im Hörgerät ermittelt werden und zusammen mit den übertragenen individuellen Eindrücken an die Fuzzy-Logik weitergereicht und dort verarbeitet werden. Die persönlichen Daten des Hörgeräteträgers können sowohl drahtlos übermittelt bzw. im Hörgerät selbst mittels Programmierung abgespeichert sein.

Des weiteren kann das Hörgerät so ausgeführt sein, daß der Anschluß an ein lernfähiges System, z.B. ein neuronales Netz, möglich ist, wobei die Verbindung drahtlos als auch drahtgebunden möglich ist. Nach vorteilhafter drahtgebundener Ausführung ist das lernfähige System ein Bestandteil des Hörgerätes. Die Aufgabe des lernfähigen Systems ist die Generierung von Fuzzy-Regeln (Konfigurationsinformation des Fuzzy-Logik-Moduls) und/oder der vorgegebenen Verarbeitungsregeln (Algorithmen). Nach Abschluß der individuellen oder generellen Lernphase werden die ermittelten Verhaltensregeln und/oder die Konfigurationsinformation im Hörgerät implementiert. Die Implementierung kann drahtlos und/oder drahtgebunden erfolgen. Zur Ermittlung der Verhaltensregeln können manuelle oder automatische Aussagen über die Umgebungssituation, über individuelle Eindrücke und Anweisungen des Hörgeräteträgers sowie die persönlichen audiometrischen Daten herangezogen werden. Auch nach erfolgter Implementierung der Verhaltensregeln werden individuelle Eindrücke und Anweisungen sowie Informationen bezüglich des Umgebungsverhaltens dem im Hörgerät enthaltenen Regelwerk zwecks Verrechnung bzw. Verwertung zugeführt. Die Zuführung der beschriebenen Infor mation kann wiederum drahtlos und/oder drahtgebunden erfolgen.

Vorteilhafte Ausführungen der Erfindung sind durch die Patentansprüche 2 bis 11 gekennzeichnet.

Weitere Vorteile und Merkmale der Erfindung werden nachfolgend anhand der in den Figuren dargestellten Ausführungsbeispiele näher erläutert.

Es zeigen:
Figur 1 ein Blockschaltbild eines erfindungsgemäßen programmierbaren Hörgerätes, das sich durch eine eigenständige, kontinuierliche und automatische Nachführung seiner Signalverarbeitungseinrichtung an sich ändernde Umgebungssituationen auszeichnet,
Figur 2 ein Blockschaltbild eines erfindungsgemäßen Hörgerätes, das bei der Anpassung der Übertragungseigenschaften neben gespeicherten audiometrischen Daten, Hörgerätekenndaten und Algorithmen noch unscharfe Eingaben des Hörgeräteträgers berücksichtigt, wobei die Datenverarbeitungseinheit des Hörgerätes eine Fuzzy-Logik umfaßt,
Figur 3 ein programmierbares Hörgerät nach der Erfindung, das mit einem Programmiergerät und/oder einem Fernsteuergerät kontaktierbar ist,
Figur 4 ein Hörgerät gemäß Figur 3, das zusätzlich ein lernfähiges System (neuronales Netz) umfaßt.

Das in Figur 1 schematisch dargestellte erfindungsgemäße Hörgerät 1 nimmt über ein Mikrofon 2 Schallsignale auf. Diese akustische Information wird im Mikrofon in elektrische Signale umgesetzt. Nach einer Signalbearbeitung in einem Verstärkungs- und Übertragungsteil 4 wird das elektrische Signal einem Hörer 3 als Ausgangswandler zugeführt. Um einen zusätzlichen Schallwandler oder einen sonstigen Sensor zu vermeiden, kann gemäß Ausführungsbeispiel aus dem Signalpfad zwischen dem Mikrofon 2 und dem Hörer 3 wenigstens eine Eingangs- oder Meßgröße 12 abgegriffen werden, die eine die jeweilige Umgebungssituation/Hörsituation kennzeichnende Größe darstellt. Das Hörgerät 1 umfaßt ferner einen ersten Datenspeicher 5, in dem die durch den Audiologen vom Hörbehinderten gemessenen audiometrischen Daten 6 speicherbar sind. Außerdem besitzt das Hörgerät einen zweiten Datenspeicher 7, in dem die vom Hörgerätehersteller vorgegebenen, hörgerätespezifischen Hörgerätekenndaten 8 speicherbar sind. Schließlich sind im Hörgerät in einem dritten Datenspeicher 9 Algorithmen 10 speicherbar, die Verarbeitungsregeln zur Ermittlung von Hörgeräteeinstelldaten 17 beinhalten. Zu den Datenspeichern enthält das Hörgerät eine Datenverarbeitungseinheit 15, z.B. einen Mikroprozessor, und eine Signalanalyseeinheit 11. In letzterer werden die Eingangsgrößen 12 analysiert und als Steuersignale 13, die die jeweilige Umgebungs-/Hörsituation kennzeichnen, der Datenverarbeitungseinheit 15 zugeführt. Durch Auswertung und Verarbeitung der Daten 6, 8 und 12, 13 sowie unter Berücksichtigung der Algorithmen 10 im Hörgerät ist das programmierbare Hörgerät gemäß der Erfindung zur kontinuierlichen, automatischen und selbständigen Anpassung seiner Übertragungscharakteristika an sich ändernde Umgebungssituationen geeignet. Im Zusammenwirken der Datenverarbeitungseinheit 15 mit der Signalanalyse 11 und den Datenspeichern 5, 7, 9 werden Steuerparameter 17 im Hörgerät errechnet bzw. ermittelt, die übertragen auf das Verstärker- und Übertragungsteil 4 die jeweilige Übertragungscharakteristik des Hörgerätes bestimmen oder mit beeinflussen.

Bei der Ausführung nach Figur 2 werden bei der Ermittlung der Übertragungscharakteristika des Hörgerätes 1 auch noch persönliche Eingaben 31 des Hörgeräteträgers berücksichtigt.

Diese Eingaben können Eindrücke des Hörgeräteträgers über die herrschenden Umgebungsbedingungen und/oder über die Lautstärke der Signalverarbeitung des Hörgerätes, z.B. zu laut, zu leise, wiedergeben. Diese als unscharfe Eingaben 31 zu bezeichnenden Daten sind in einem vierten Speicher 30 des Hörgerätes speicherbar.

Zusätzlich ist der Datenverarbeitungseinheit 15 des Hörgerätes 1 der Figur 2 eine Fuzzy-Logik 14 zugeordnet. Ein solches Fuzzy-Logik-Modul kann in an sich bekannter Weise nicht dargestellte Komponenten zur Ausführung der Fuzzy-Logik-Operationen: Fuzzyfizierung, Inferenzbildung und Defuzzyfizierung sowie wenigstens ein Regelwerk bzw. eine Regelbasis umfassen, wobei auf einem nicht gezeichneten Datenträger dieser Regelbasis Verarbeitungsregeln bzw. Konfigurationsinformationen 19 vorzugsweise abrufbar speicherbar sind. Bei Anwendung dieser Verarbeitungsregel 19 ermitteln die Fuzzy-Logik 14 und die zugeordnete Datenverarbeitungseinheit 15 aus den unscharfen Eingaben 31 und den aus den Daten 6, 8, 10 der Datenspeicher 5, 7, 9 resultierenden Signalen 16 sowie aus den Steuersignalen 13 der Signalanalyse 11 die Hörgeräteeinstelldaten 17, die dem Verstärker- und Übertragungsteil 4 zuführbar sind. Als Signalanalyseeinheit 11 für die Bewertung der Eingangsgrößen 12 und für die daraus zu bildenden Steuersignale 13 kann ebenfalls eine Fuzzy-Logik vorgesehen sein.

Gemäß der Ausführung nach Figur 3 weist das Hörgerät 1 zur Daten- und Algorithmen-Eingabe sowie zur Eingabe und Abfrage der Konfigurationsinformation eine Programmierbuchse 21 auf. Ferner ist zur Daten- und Algorithmen-Eingabe und/oder zur Eingabe und Abfrage der Konfigurationsinformation eine Empfänger-/Sendereinheit 22 im Hörgerät vorgesehen.

Zur Übertragung an das Hörgerät 1 und/oder zum Auslesen der audiometrischen Daten 6 bzw. der Hörgerätekenndaten 8 bzw. der Algorithmen 10 bzw. der unscharfen Eingaben 31 bzw. der Konfigurationsinformation 19 kann auch ein Fernsteuergerat 23 mit einer Sender-/Empfängereinheit 24, mit einer Eingabe 25 und mit einer Anzeige 26 vorgesehen sein.

Andererseits kann zur Übertragung und/oder zum Auslesen der Daten 6, 8, 10 und/oder der Daten 19 eine mit der Programmierbuchse 21 des Hörgerätes 1 kontaktierbare Programmiereinheit 27, z.B. eines Personalcomputers 29, dienen. Für eine lernfähige Programmiereinheit 27 ist es vorteilhaft, wenn dieser ein neuronales Netz 28 zugeordnet wird.

In weiterer Ausgestaltung weist das Hörgerät 1 zur Übertragung der unscharfen Eingaben 31 an den vierten Datenspeicher 30 vom Hörgeräteträger betätigbare Schaltmittel 32 auf. Solche Schaltmittel können z.B. aus einer Plus-Minus-Taste, einem Mehrfach-Tastschalter, einem Schiebeschalter, einem Drehschalter od.dgl. bestehen.

Aus der Zeichnung ergibt sich, daß die Empfänger/Sendereinheit 22 des Hörgerätes über einen Eingang 18 mit dem Signalpfad vom Mikrofon 2 zum Verstärker- und Übertragungsteil 4 verbindbar ist und daß die Einheit 22 elektrische Verbindungen 20, 20', 20'', 20''' zu den Datenspeichern 5, 7, 9, 30 aufweist.

Das programmierbare Hörgerät 1 der Figur 4 umfaßt noch ein lernfähiges System 33, das zur Generierung von Algorithmen 10 und/oder von Konfigurationsinformation 19 des Fuzzy-Logik-Moduls 14 vorgesehen ist. Dieses lernfähige System oder neuronale Netz 33 des Hörgerätes 1 hat über eine Vernetzung 34, 35, 36 Zugriff zu den Datenspeichern 5, 7, 9, 30 bzw. ist mit der Datenverarbeitungseinheit 15 bzw. mit der Empfänger/Sendereinheit 22 des Hörgerätes elektrisch verbunden, wobei das lernfähige System 33 generierte Algorithmen und/oder generierte Konfigurationsinformation an die Datenverarbeitungseinheit 15 bzw. die Regelbasis der Fuzzy-Logik 14 übermitteln kann.

## Patentansprüche

1. Programmierbares Hörgerät (1) mit einem in seinen Übertragungseigenschaften zwischen Mikrofon (2) und Hörer (3) auf verschiedene Übertragungscharakteristika einstellbaren Verstärker- und Übertragungsteil (4), **gekennzeichnet durch** einen ersten Datenspeicher (5), in dem audiometrische Daten (6) speicherbar sind, einen zweiten Datenspeicher (7), in dem Hörgerätekenndaten (8) speicherbar sind, einen dritten Datenspeicher (9), in dem Algorithmen (10) speicherbar sind, die Verarbeitungsregeln zur Ermittlung von Hörgeräte-Einstelldaten beinhalten, eine Signalanalyseeinheit (11), die in Abhängigkeit von die jeweilige Umgebungssituation kennzeichnenden Eingangsgrößen (12) Steuersignale (13) bestimmt, sowie mit einer Datenverarbeitungseinheit (15), wobei die Datenverarbeitungseinheit (15) aus den Daten (6, 8, 10) der Datenspeicher (5, 7, 9) und aus den Steuersignalen (13) der Signalanalyseeinheit (11) Hörgeräteeinstelldaten (17) für das Verstärker- und Übertragungsteil (4) bereitstellt, so daß dessen Übertragungscharakteristika automatisch aus den bearbeiteten audiometrischen Daten, Hörgerätekenndaten, vorgebbaren Algorithmen und den die jeweilige Umgebungssituation kennzeichnenden Eingangsgrößen bestimmt werden.

2. Hörgerät nach Anspruch 1 **gekennzeichnet durch** einen vierten Datenspeicher (30), in dem unscharfe Eingaben (31) des Hörgeräteträgers speicherbar sind, sowie ein der Datenverarbeitungseinheit (15) zugeordnetes Fuzzy-Logik-Modul (14), wobei das Fuzzy-Logik-Modul (14) aus den unscharfen Eingaben (31) und den aus den Daten (6, 8, 10) der Datenspeicher (5, 7, 9) resultierenden Signalen (16) sowie aus den Steuersignalen (13) der Signalanalyse (11) über die Datenverarbeitungseinheit (15), die aus den jeweils anliegenden Daten und Signalen ermittelten Hörgeräteeinstelldaten (17) für das Verstärker- und Übertragungsteil (4) bereitstellt.

3. Hörgerät nach Anspruch 1, **dadurch gekennzeichnet, daß** zur Signalanalyse (11) eine Fuzzy-Logik vorhanden ist.

4. Hörgerät nach Anspruch 2, **dadurch gekennzeichnet, daß** das Fuzzy-Logik-Modul (14) ein Regelwerk und einen Datenspeicher (18) umfaßt, in dem Konfigurationsinformation (19) abrufbar speicherbar ist.

5. Hörgerät nach Anspruch 1 bis 4, **dadurch gekennzeichnet, daß** zur Daten- und Algorithmen-Eingabe sowie zur Eingabe und Abfrage der Konfigurationsinformation eine Programmierbuchse (21) vorhanden ist.

6. Hörgerät nach Anspruch 1 bis 4, **dadurch gekennzeichnet, daß** zur Daten- und Algorithmen-Eingabe und/oder zur Eingabe und Abfrage der Konfigurationsinformation eine Empfänger-/Sendereinheit (22) vorhanden ist.

7. Hörgerät nach Anspruch 6, **dadurch gekennzeichnet, daß** zur Übertragung der audiometrischen Daten (6), der Hörgerätekenndaten (8), der Algorithmen (10), der unscharfen Eingaben (31) und/oder der Konfigurationsinformation (19) ein Fernsteuergerät (23) mit Sender-Empfängereinheit (24), Eingabe (25) und Anzeige (26) vorhanden ist.

8. Hörgerät nach Anspruch 1 bis 5, **dadurch gekennzeichnet, daß** zur Übertragung der audiometrischen Daten (6), der Hörgerätekenndaten (8), der Algorithmen (10) und/oder der Konfigurationsinformation (19) eine mit der Programmierbuchse (21) des Hörgerätes (1) kontaktierbare Programmiereinheit (27) vorhanden ist, der ein neuronales Netz (28) zugeordnet ist.

9. Hörgerät nach einem der Ansprüche 1 bis 8, **dadurch gekennzeichnet, daß** das Hörgerät (1) zur Übertragung der unscharfen Eingaben (31) an den vierten Datenspeicher (30) vom Hörgeräteträger betätigbare Schaltmittel (32) aufweist.

10. Hörgerät nach einem der Ansprüche 1 bis 9, **dadurch gekennzeichnet, daß** das Hörgerät (1) ein lernfähiges System (33) umfaßt, das zur Generierung von Algorithmen (10) und/oder von Konfigurationsinformation (19) des Fuzzy-Logik-Moduls (14) vorhanden ist.

11. Hörgerät nach Anspruch 10, **dadurch gekennzeichnet, daß** das lernfähige System (33) Zugriff zu den Datenspeichern (5, 7, 9, 30) hat und generierte Algorithmen und/oder Konfigurationsinformation an die Datenverarbeitungseinheit (15) übermittelt.

## Claims

1. Programmable hearing aid (1) with an amplification and transmission component (4), the transmission properties of which can be adjusted between microphone (2) and receiver (3) to different transmission characteristics, **characterised by** a first data memory (5) in which audiometric data (6) can be stored, a second data memory (7) in which characteristic data (8) of said hearing aid can be stored, a third data memory (9) in which it is possible to store algorithms (10) which contain processing rules for determining hearing aid setting data, a signal analysis unit (11) which dependent on input variables (12) characterising the relevant ambient situation determines control signals (13), and with a data processing unit (15), the data processing unit (15) providing hearing aid setting data (17) for the amplification and transmission component (4) from the data (6, 8, 10) of the data memories (5, 7, 9) and from the control signals (13) of the signal analysis unit (11), so that the transmission characteristics of said amplification and transmission component (4) are automatically determined from the processed audiometric data, characteristic data of the hearing aid, predefinable algorithms and the input variables characterising the respective ambient situation.

2. Hearing aid according to Claim 1, **characterised by** a fourth data memory (30) in which unsharp inputs (31) provided by the hearing aid wearer can be stored, and a fuzzy logic module (14) assigned to the data processing unit (15), the fuzzy logic module (14) providing the hearing aid setting data (17) determined from the data and signals present in each case for the amplification and transmission component (4) from the unsharp inputs (31) and the signals (16) resulting from the data (6, 8, 10) of the data memories (5, 7, 9), and from the control signals (13) of the signal analysis (11) via the data processing unit (15).

3. Hearing aid according to Claim 1, **characterised in that** a fuzzy logic is provided for signal analysis (11).

4. Hearing aid according to Claim 2, **characterised in that** the fuzzy logic module (14) comprises a set of rules and a data memory (18) in which configuration information (19) can be stored and retrieved.

5. Hearing aid according to Claim 1 to 4, **characterised in that** a programming socket (21) is provided for inputting data and algorithms and for inputting and interrogating the configuration information.

6. Hearing aid according to Claim 1 to 4, **characterised in that** a transceiver unit (22) is provided for inputting data and algorithms and for inputting and interrogating the configuration information.

7. Hearing aid according to Claim 6, **characterised in that** a remote control device (23) with a transceiver unit (24), input (25) and display (26) is provided for transmission of the audiometric data (6), the characteristic data (8) of the hearing aid, the algorithms (10), the unsharp inputs (31) and/or the configuration information (19).

8. Hearing aid according to Claim 1 to 5, **characterised in that** a programming unit (27) which can be contacted with the programming socket (21) of the hearing aid (1) and to which a neural network (28) is assigned is provided for transmission of the audiometric data (6), the characteristic data (8) of the hearing aid, the algorithms (10) and/or the configuration information (19).

9. Hearing aid according to one of Claims 1 to 8, **characterised in that** the hearing aid (1) has switching means (32) which can be actuated by the hearing aid wearer for transmission of the unsharp inputs (31) to the fourth data memory (30).

10. Hearing aid according to one of Claims 1 to 9, **characterised in that** the hearing aid (1) includes a trainable system (33) which is provided for generating algorithms (10) and/or configuration information (19) of the fuzzy logic module (14).

11. Hearing aid according to Claim 10, **characterised in that** the trainable system (33) has access to the data memories (5, 7, 9, 30) and transmits generated algorithms and/or configuration information to the data processing unit (15).

## Revendications

1. Prothèse auditive programmable (1) comportant une partie d'amplification et de transmission (4) dont les propriétés de transmission entre le microphone (2) et l'écouteur (3) sont réglables sur différentes caractéristiques de transmission, **caractérisée par** une première mémoire de données (5) dans laquelle peuvent être mémorisées des données audiométriques (6), par une deuxième mémoire de données (7) dans laquelle peuvent être mémorisées des données caractéristiques de prothèse auditive (8), par une troisième mémoire de données (9) dans laquelle peuvent être mémorisés des algorithmes (10) qui contiennent des règles de traitement pour la détermination de données de réglage de prothèse auditive, par une unité d'analyse de signal (11) qui détermine des signaux de commande (13) en fonction des grandeurs d'entrée (12) caractérisant l'ambiance considérée ainsi que par une unité de traitement de données (15), l'unité de traitement de données (15) fournissant alors, à partir des données (6, 8, 10) des mémoires de données (5, 7, 9) et à partir des signaux de commande (13) de l'unité d'analyse de signal (11), des données de réglage de prothèse auditive (17) pour la partie d'amplification et de transmission (4) de telle sorte que les caractéristiques de transmission de celle-ci sont déterminées automatiquement à partir des données audiométriques traitées, des données caractéristiques de prothèse auditive traitées, des algorithmes pouvant être prédéterminés et traités et des grandeurs d'entrée caractérisant l'ambiance considérée.

2. Prothèse auditive selon la revendication 1, **caractérisée par** une quatrième mémoire de données (30) dans laquelle peuvent être mémorisées des entrées floues (31) du porteur de la prothèse auditive et par un module de logique floue (14) associé à l'unité de traitement de données (15), le module de logique floue (14) fournissant alors, à partir des entrées floues (31) et des signaux (16) résultant des données (6, 8, 10) des mémoires de données (5, 7, 9) ainsi qu'à partir des signaux de commande (13) de l'analyse de signal (11) et par l'intermédiaire de l'unité de traitement de données (15), des données de réglage de prothèse auditive (17) déterminées à partir des données respectivement présentes et destinées à la partie d'amplification et de transmission (4).

3. Prothèse auditive selon la revendication 1, **caractérisée par le fait qu'**il est prévu une logique floue pour l'analyse de signal (11).

4. Prothèse auditive selon la revendication 2, **caractérisée par le fait que** le module de logique floue (14) comprend une base de règles et une mémoire de données (18) dans laquelle l'information de configuration (19) peut être mémorisée de manière à pouvoir être interrogée.

5. Prothèse auditive selon les revendications 1 à 4, **caractérisée par le fait qu'**il est prévu une boîte de programmation (21) pour l'entrée de données et d'algorithmes ainsi que pour l'entrée et l'interrogation de l'information de configuration.

6. Prothèse auditive selon les revendications 1 à 4, **caractérisée par le fait qu'**il est prévu une unité d'émission et de réception (22) pour l'entrée de données et d'algorithmes ainsi que pour l'entrée et l'interrogation de l'information de configuration.

7. Prothèse auditive selon la revendication 6, **caractérisée par le fait qu'**il est prévu un appareil de télécommande (23) avec unité d'émission et de réception (24), entrée (25) et affichage (26) pour la transmission des données audiométriques (6), des données caractéristiques de prothèse auditive (8), des algorithmes (10), des entrées floues (31) et/ou de l'information de configuration (19).

8. Prothèse auditive selon les revendications 1 à 5, **caractérisée par le fait qu'**il est prévu une unité de programmation (27), qui peut être mise en contact avec la boîte de programmation (21) de la prothèse auditive (1) et à laquelle est associé un réseau neuronal (28), pour la transmission des données audiométriques (6), des données caractéristiques de prothèse auditive (8), des algorithmes (10) et/ou de l'information de configuration (19).

9. Prothèse auditive selon l'une des revendications 1 à 8, **caractérisée par le fait que** la prothèse auditive (1) comporte des moyens de commutation (32) pouvant être actionnés par le porteur de la prothèse auditive en vue de la transmission des entrées floues (31) à la quatrième mémoire de données (30).

10. Prothèse auditive selon l'une des revendications 1 à 9, **caractérisée par le fait que** la prothèse auditive (1) comprend un système adaptatif (33) qui est prévu pour la production d'algorithmes (10) et/ou de l'information de configuration (19) du module de logique floue (14).

11. Prothèse auditive selon la revendication 10, **caractérisée par le fait que** le système adaptatif (33) a accès aux mémoires de données (5, 7, 9, 30) et transmet des algorithmes et/ou l'information de configuration produits à l'unité de traitement de données (15).
